# EUROPÄISCHE PATENTSCHRIFT

(11) **EP 3 626 900 B1**
(45) Veröffentlichungstag und Bekanntmachung des Hinweises auf die Patenterteilung: **28.12.2022**
(21) Anmeldenummer: 19192560.1
(22) Anmeldetag: 20.08.2019
(51) Int. Cl.: E04B 2/96, E06B 7/12, E06B 7/14

(54) **DÄMMELEMENT FÜR EINE FASSADEN-, FENSTER- ODER TÜRKONSTRUKTION UND FASSADENKONSTRUKTION MIT EINEM DERARTIGEN DÄMMELEMENT**
INSULATING ELEMENT FOR A FACADE, WINDOW OR DOOR STRUCTURE AND FACADE STRUCTURE COMPRISING SUCH A INSULATING ELEMENT
ÉLÉMENT ISOLANT POUR UNE CONSTRUCTION DE FAÇADE, DE FENÊTRE OU DE PORTE ET CONSTRUCTION DE FAÇADE DOTÉE D'UN TEL ÉLÉMENT ISOLANT

(30) Priorität: 24.09.2018 DE 202018105465 U
(43) Veröffentlichungstag der Anmeldung: 25.03.2020
(73) Patentinhaber: Raico Bautechnik GmbH, 87772 Pfaffenhausen (DE)
(72) Erfinder: Sepp, Stefan, 88319 Aitrach (DE); Kaufmann, Michael, 87600 Kaufbeuren (DE)
(74) Vertreter: Charrier Rapp & Liebau

(56) Entgegenhaltungen:
- DE-A1- 4 100 578
- DE-U1- 20 203 053
- DE-U1-202009 010 655
- DE-U1-202013 100 612
- DE-U1-202013 104 191

## Beschreibung

Die Erfindung betrifft ein Dämmelement für eine Fassaden-, Fenster- oder Türkonstruktion und eine Fassadenkonstruktion mit einem derartigen Dämmelement.

Um die Wärmedämmeigenschaften von Pfosten-Riegel-Konstruktionen zu verbessern, wird in den Falzraum zwischen den als Glasscheiben, Paneelen und dgl. ausgeführten Fassadenelementen ein üblicherweise aus Schaummaterial oder einem anderen Dämmstoff bestehendes Dämmelement eingesetzt. Durch derartige Dämmprofile können zwar die Wärmedämmeigenschaften verbessert werden, allerdings können die Dämmelemente bei kritischen Bedingungen im Bereich des Randverbundes auch den Abtransport feuchter Luft verlangsamen, was zu einem längeren Kondensatanfall am Randverbund und dadurch bedingten Schädigungen der Fassadenelemente führen kann.

Aus der DE 20 2013 100 612 U1 ist eine Tragkonstruktion mit einem gattungsgemäßen Dämmelement bekannt. Dieses Dämmelement ist als Dämmblock aus einem einheitlichen Material ausgebildet und weist von den Seitenflächen vorstehende Stege zur Begrenzung von Vertiefungen an den Seitenflächen des Dämmblocks auf.

Aus der DE 20 2013 104 191 U1 ist ein weiteres Dämmelement bekannt. Bei der dort offenbarten Pfosten-Riegel-Konstruktion sind an einem Tragprofil zwei über einen Zwischenraum voneinander beabstandete Füllungselemente mit Hilfe einer über Schrauben fixierten Andruckleiste befestigt. In den Zwischenraum zwischen den beiden Füllelementen ist eine Isolierleiste eingesetzt. Die Isolierleiste enthält einen als Klappelement ausgebildeten Formkörper, der aus PVC oder einem anderen härteren Kunststoff besteht und eine Hohlkammer umschließt. An den Außenseiten des Formkörpers sind Dämmstreifen mit nach außen vorstehenden Dichtlippen angeordnet. In die Hohlkammer des Formkörpers ist außerdem ein Formteil aus einem wärmdämmenden Material eingesetzt. In dem Formkörper können Durchbrechungen vorgesehen sein, so dass die Wärmeleitung herabgesetzt wird. Um die Herstellung der Isolierleiste zu vereinfachen, können die Durchbrechungen auch so vorgesehen sein, dass die Isolierleiste im Bereich des Dämmstreifen, im Bereich des Formkörpers und im Bereich des Formteils durchbrochen wird.

In der DE 202 03 053 U1 sind Profilschienen eines Fassadensystems zur Verkleidung eines Bauwerks offenbart. Die Profilschienen weisen langlochartige Befestigungsausnehmungen zur Befestigung der Profilschiene an einer Unterkonstruktion auf.

Bei einer in der DE 41 00 578 A offenbarten Structural-Glazing-Fassadenkonstruktionen ist der Zwischenraum zwischen den beiden an einem Fassadenprofil festgeklebten Isolierverglasungen durch ein Hinterfüllmaterial, eine innere Versiegelung zwischen den beiden inneren Glasscheiben und ein zusätzliches Hilfsprofil aufgefüllt. Durch das aus Polyethylen bestehende Hilfsprofil soll der Abstand zwischen den einander gegenüberliegenden Randbereichen der äußeren Scheiben überbrückt werden, um den Zwischenraum zwischen gegenüberliegenden Versiegelungen der Isolierverglasungen von jeglichem Füllmaterial freizuhalten.

Aus der DE 20 2009 010 655 U1 ist ein weiteres Dämmelement bekannt. Das in den Falzraum ragende Dämmelement weist einen Hohlraum und Vertiefungen an den zu den Stirnseiten der Fassadenelenente weisenden Seitenflächen auf. Durch die Vertiefungen an den Seitenflächen des Dämmelements werden zwischen den Fassadenelementen und dem Dämmelement zusätzliche Belüftungskammern zur Verbesserung der Belüftung geschaffen. Allerdings sind die Belüftungsmöglichkeiten bei einem derartigen Dämmelement beschränkt.

Aufgabe der Erfindung ist es, ein Dämmelement der eingangs genannten Art und eine Fassadenkonstruktion mit einem derartigen Dämmelement zu schaffen, die eine verbesserte Belüftung ohne wesentliche wärmetechnische Einbußen ermöglichen.

Diese Aufgabe wird durch ein Dämmelement mit den Merkmalen des Anspruchs 1 und durch eine Fassadenkonstruktion mit den Merkmalen des Anspruchs 6 gelöst. Zweckmäßige Ausgestaltungen und vorteilhafte Weiterbildungen der Erfindung sind in den Unteransprüchen angegeben.

Bei dem erfindungsgemäßen Dämmelement sind die zur Bildung von Belüftungskammern an seinen Seitenflächen angeordneten Vertiefungen über quer durch das Dämmelement verlaufende Durchlässe miteinander verbunden. Dadurch wird eine zusätzliche Querbelüftung geschaffen, die den Abtransport feuchter Luft ohne wesentliche Einschränkungen der Dämmeigenschaften verbessern kann. Eine weitere Verbesserung der Belüftungsmöglichkeiten wird dadurch erreicht, dass die Durchlässe durch mindestens einen Hohlraum im Inneren des Dämmelements verlaufen. Dadurch kann auch über den Hohlraum ein Luftaustausch erfolgen. Der Hohlraum kann auch an die Außenabmessungen der Schrauben oder anderen Befestigungselemente der Fassadenkonstruktion angepasst sein. Somit kann der Hohlraum des Dämmelements auch als Führung für die Schrauben oder anderen Befestigungselemente dienen. In einer möglichen Ausführung können die von der Vertiefung an der einen Seitenfläche des Dämmelements in den Hohlraum führenden Teile der Durchlässe mit den von der Vertiefung an der anderen Seitenfläche in den Hohlraum führenden Teile der Durchlässe fluchten. Die von der Vertiefung an der einen Seitenfläche des Dämmelements in den Hohlraum führenden Teile der Durchlässe können aber auch gegenüber den von der Vertiefung an der anderen Seitenfläche in den Hohlraum führenden Teile der Durchlässe versetzt sein. Über die in Längsrichtung des Dämmelements durchlaufenden Hohlräume sind die Vertiefungen an den beiden Seitenflächen auch hier miteinander verbunden. In dem Dämmelement sind neben den rechtwinklig zu den Seitenflächen quer durch das Dämmelement verlaufenden Durchlässen rechtwinklig zu einer inneren Stirnwand des Dämmelements und auch rechtwinklig zu den Durchlässen verlaufende weitere Durchgänge vorgesehen. Über die in Höhe der Durchlässe angeordneten und mit diesen in Verbindung stehenden Durchgänge kann eine sich im Falzraum sammelnde Feuchtigkeit vom Bereich der Innendichtung durch das Dämmelement hindurch bis zur Außendichtung geleitet und über eine in der Außendichtung vorgesehen Ausnehmung nach außen abgeführt werden.

Das Dämmelement kann einen durchgehenden Hohlraum oder mehrere voneinander getrennte Hohlräume enthalten. Die Durchlässe und auch die Durchgänge können einen rechteckigen, einen runden oder einen anderen geeigneten Querschnitt aufweisen.

Bei einer Fassadenkonstruktion ist das vorstehend beschriebene Dämmelement an der Innenseite eines z.B. als Pressleiste ausgebildeten Halteprofils angeordnet und greift in einen Falzraum zwischen dem Tragprofil und einem Fassadenelement oder zwischen zwei durch das Halteprofil an einem Tragprofil befestigten Fassadenelementen ein.

Weitere Besonderheiten und Vorzüge der Erfindung ersehen sich aus der folgenden Beschreibung bevorzugter Ausführungsbeispiele anhand der Zeichnung.

Es zeigt (die Figuren 1-12 offenbaren die Merkmale der Erfindung nicht):
- **Figur 1**: ein erstes Ausführungsbeispiel einer Fassadenkonstruktion mit einem Dämmelement im Schnitt;
- **Figur 2**: ein in Figur 1 gezeigtes Dämmelement in einer Seitenansicht;
- **Figur 3**: ein zweites Ausführungsbeispiel eines Dämmelements in einer Seitenansicht;
- **Figur 4**: ein drittes Ausführungsbeispiel eines Dämmelements in einer Seitenansicht;
- **Figur 5**: ein viertes Ausführungsbeispiel eines Dämmelements in einer Seitenansicht;
- **Figur 6**: ein fünftes Ausführungsbeispiel eines Dämmelements in einer Seitenansicht;
- **Figur 7**: ein sechstes Ausführungsbeispiel eines Dämmelements in einem Querschnitt;
- **Figur 8**: ein siebtes Ausführungsbeispiel eines Dämmelements in einem Querschnitt;
- **Figur 9**: ein achtes Ausführungsbeispiel eines Dämmelements in einem Querschnitt;
- **Figur 10**: ein neuntes Ausführungsbeispiel eines Dämmelements in einem Querschnitt;
- **Figur 11**: ein erster Verfahrensablauf zur Herstellung eines Dämmelements;
- **Figur 12**: ein zweiter Verfahrensablauf zur Herstellung eines Dämmelements;
- **Figur 13**: ein zweites Ausführungsbeispiel einer Fassadenkonstruktion mit einem erfindungsgemäßen Dämmelement im Schnitt;
- **Figur 14**: ein in Figur 13 gezeigtes Dämmelement in einer Seitenansicht;
- **Figur 15**: das Dämmelement von Figur 13 in einer Vorderansicht und
- **Figur 16**: das Dämmelement von Figur 13 in einer Perspektivansicht.

Die in Figur 1 dargestellte Fassadenkonstruktion in Pfosten-Riegel-Bauweise umfasst ein Tragprofil 1, an dem zwei hier als Glaselemente ausgebildete Fassadenelemente 2 mit Hilfe eines als Pressleiste ausgebildeten Halteprofils 3 über eine Innendichtung 4 und hier durch zwei getrennte Dichtungen gebildete äußere Dichtung 5 abgedichtet befestigt sind. Das als Pressleiste ausgebildete Halteprofil 3 ist über hier als Befestigungsschrauben ausgebildete Befestigungselemente 6 an dem Tragprofil 1 befestigt.

Das z.B. aus Metall, Holz oder einem anderen geeigneten Material bestehende Tragprofil 1 enthält an seiner den Fassadenelementen 2 zugewandten Vorderseite 7 einen nach außen vorstehenden Mittelsteg 8, in dem ein Schraubkanal 9 zur Aufnahme der schraubenförmigen Befestigungselemente 6 vorgesehen ist. Rechts und links vom Mittelsteg 8 sind an der Vorderseite 7 des Tragprofils 1 außerdem hier im Querschnitt nasenförmig ausgebildete Halteelemente 10 zur Fixierung der hier als Hutdichtung ausgebildeten und über den Mittelsteg 8 verlaufenden Innendichtung 4 angeformt. Die Halteelemente 10 sind bei der gezeigten Ausführung zum Eingriff in Nuten 11 der einteiligen Innendichtung 4 ausgeführt. In entsprechender Weise können die Halteelemente 10 aber z.B. auch als Nuten zur Aufnahme entsprechender Vorsprünge oder Nasen an der Innendichtung 4 ausgebildet sein.

Das als Pressleiste ausgeführte Halteprofil 3 enthält an einer den Fassadenelementen 2 zugewandten Breitseite zwei parallele Aufnahmekanäle 12, in denen die als Profildichtungen ausgebildete äußere Dichtung 5 gehalten wird. Bei den in Figur 1 gezeigten Ausführungen besteht die äußere Dichtung 5 aus zwei separaten Dichtleisten, die in die entsprechenden Aufnahmekanäle 12 an der Innenseite der Pressleiste 1 eingesetzt sind. Die äußere Dichtung 5 kann aber auch einteilig ausgeführt sein. Das Halteprofil 3 wird über die Befestigungsschrauben 6 mit dem Tragprofil 1 verschraubt. Auf das Halteprofil 3 kann eine äußere Abdeckleiste 13 mit einer Art Clipverbindung aufgesteckt werden.

Bei dem gezeigten Ausführungsbeispiel sind die Fassadenelemente 2 als Dreifachverglasung mit drei durch Abstandhalter 14 voneinander beabstandeten Glasscheiben 15 ausgeführt. Die Fassadenelemente 2 können aber auch als Doppelglasscheiben, als Paneele oder auf andere geeignete Weise ausgeführt sein.

An der Innenseite des als Pressleiste ausgeführten Halteprofils 3 ist zwischen den beiden Dichtungen 5 ein als Dämmblock aus einem einheitlichen Dämmmaterial ausgebildetes Dämmelement 16 zum Eingriff in einen zwischen den Fassadenelementen 2 gebildeten Falzraum 17 angeordnet. Das Dämmelement 16 besteht vorzugsweise aus Schaumstoff oder einem anderen Schaummaterial, kann jedoch auch aus einem Hart- oder Weichkunststoff bestehen. Bei der gezeigten Ausführung ist das Dämmelement 16 als Hohlprofil mit inneren Hohlräumen 18 ausgeführt. Das Dämmelement 16 kann aber auch als Vollprofil ohne Hohlraum ausgeführt sein.

Wie aus Figur 1 hervorgeht, weist das in den Falzraum 17 eingreifende Dämmelement 16 an seinen beiden in Richtung der Stirnflächen der Fassadenelemente 2 weisenden Seitenflächen 19 zu den Fassadenelementen 2 gewandte Vertiefungen 20 zur Bildung von Belüftungskammern 21 für die Luftzirkulation auf. Bei der gezeigten Ausführung sind die Vertiefungen 20 durch Stege 22 voneinander getrennt. Die Seitenflächen 19 des Dämmelements 16 sind von den Stirnflächen der Fassadenelemente 2 beabstandet, so dass zwischen den Stegen 22 und den Stirnflächen der Fassadenelemente 2 ein Spalt verbleibt. Durch die Vertiefungen 20, die Stege 22 und die Stirnflächen der Fassadenelemente 2 wird der verbleibende Raum zwischen dem Dämmelement 16 und den Fassadenelementen 2 in mehrere Belüftungskammern 21 zur Luftzirkulation unterteilt. Durch die Vertiefungen 20 und die Stirnflächen der Fassadenelemente 2 werden also mehrere Belüftungskammern 21 begrenzt. Die Vertiefungen 20 an den beiden gegenüberliegenden Seitenflächen 19 des Dämmelements 16 sind dabei über quer durch das Dämmelement 16 verlaufende Durchlässe 23 miteinander verbunden.

Bei der in Figur 1 gezeigten Ausführung weist das Dämmelement 16 einen oberen und einen davon getrennten unteren, in Längsrichtung durchgehenden Hohlraum 18 auf. In dem Dämmelement 16 sind von den Vertiefungen 20 an der einen Seitenfläche 19 durch den oberen und unteren Hohlraum 18 bis zur Vertiefung 20 an der anderen Seitenfläche 19 des Dämmelements verlaufende, obere und untere Durchlässe 23 angeordnet. Bei einer in den Figuren 2 und 3 gezeigten Ausführung weisen die Durchlässe 23 einen rechteckigen Querschnitt auf. Die Durchlässe 23 können aber auch einen runden Querschnitt aufweisen, wie dies in Figur 4 gezeigt ist. Auch andere Querschnittsformen sind möglich.

Die Durchlässe 23 in dem Dämmelement 16 können gemäß der Figuren 1 bis 4 derart ausgebildet sein, dass die von der Vertiefung 20 an der einen Seitenfläche 19 in den Hohlraum 18 führenden Teile der Durchlässe 23 mit den von der Vertiefung 20 an der anderen Seitenfläche 19 in den Hohlraum 18 führenden Teile der Durchlässe 23 fluchten. Die Durchlässe 23 in dem Dämmelement 16 können aber auch so ausgebildet sein, dass die von der Vertiefung 20 an der einen Seitenfläche 19 in den Hohlraum 18 führenden Teile der Durchlässe 23 gegenüber den von der Vertiefung an der anderen Seitenfläche 19 in den Hohlraum 18 führenden Teile der Durchlässe 23 versetzt sind, wie dies in den Figuren 5 und 6 gezeigt ist. Über die in Längsrichtung des Dämmelements 16 durchlaufenden Hohlräume 18 sind die Vertiefungen 20 an den beiden Seitenflächen 19 auch hier miteinander verbunden.

In den Figuren 7 bis 10 sind weitere mögliche Ausgestaltungen eines Dämmelements 16 gezeigt. Anstelle der in Figur 1 gezeigten Ausführung mit mehreren voneinander getrennten Hohlkammern 18 kann das Dämmelement 16 auch nur eine durchgängige Hohlkammer 18 aufweisen, wie dies in den Figuren 7 und 8 gezeigt ist. Das blockförmige Dämmelement 16 kann auch unterschiedliche Höhen und eine unterschiedliche Anzahl an Vertiefungen 20 aufweisen. Das Dämmelement 16 kann gemäß der Figuren 9 und 10 auch ohne Hohlraum 18 ausgeführt sein. Außerdem müssen die Vertiefungen 20 an den beiden Seitenflächen nicht dieselbe Tiefe aufweisen. Die Vertiefungen 20 an der einen Seitenfläche des Dämmelements 16 können eine größere Tiefe als die Vertiefungen 20 an der anderen Seitenfläche des Dämmelements 16 aufweisen. Dies ist in den Figuren 9 und 10 gezeigt.

In den Figuren 11 und 12 sind zwei verschiedene Möglichkeiten zur Fertigung eines vorstehend beschriebenen Dämmelements 16 gezeigt.

Bei der in Figur 11 schematisch in mehreren Schritten dargestellten Variante werden zwei identische Hälften eines Dämmelements 16 zusammenhängend in einer zum Teil aufgeklappten Form in einem Teil extrudiert. Das in einem Teil extrudierte Teil wird anschließend vollständig aufgeklappt und es werden die Durchlässe 23 eingestanzt. Nach dem Einstanzen der Durchlässe 23 kann das Teil zusammengeklappt und an einer Verbindungstelle verklebt oder auf andere geeignete Weise verbunden werden.

Gemäß Figur 12 kann das Dämmelement 16 aber auch aus zwei voneinander getrennten Hälften hergestellt werden. Die beiden getrennt extrudierten Hälften können zur Herstellung der Durchlässe 23 gestanzt und anschließend über ein Klebeband oben und unten verklebt werden. Das Klebeband an der Unterseite kann auch mit einer Alufolie kaschiert sein, wodurch der Emissionsgrad reduziert die Wärmedämmung verbessert werden kann.

In Figur 13 ist ein weiteres Ausführungsbeispiel einer Fassadenkonstruktion gezeigt. Mit Ausnahme des Dämmelements 16 entspricht diese Ausführung im Wesentlichen dem Ausführungsbeispiel von Figur 1, so dass einander entsprechende Bauteile auch mit denselben Bezugszeichen versehen sind. Zum Aufbau und zur Funktionsweise der einzelnen Bauteile wird auf Figur 1 Bezug genommen. Das hier verwendete und in den Figuren 14 bis 16 in verschiedenen Ansichten gezeigte Dämmelement 16 weist neben den rechtwinklig zu den Seitenflächen 19 quer durch das Dämmelement 16 verlaufenden Durchlässen 23 rechtwinklig zu einer inneren Stirnwand 24 des Dämmelements 16 und auch rechtwinklig zu den Durchlässen 23 verlaufende weitere Durchgänge 25 für einen weiter verbesserten Feuchtetransport auf. Über die in Höhe der Durchlässe 23 angeordneten und mit diesen in Verbindung stehenden Durchgänge 25 kann eine sich im Falzraum 17 sammelnde Feuchtigkeit vom Bereich der Innendichtung 4 durch das Dämmelement 16 hindurch gemäß der in Figur 13 gezeigten Pfeile bis zur Außendichtung 5 geleitet und über eine in der Außendichtung 5 vorgesehen Ausnehmung 26 nach außen abgeführt werden.

Die Erfindung ist nicht auf die in der Zeichnung dargestellten und in der Beschreibung ausführlich erläuterten Ausführungsbeispiele beschränkt. So können z.B. die Dämmelemente nicht nur für Fassadenkonstruktionen, sondern auch für Fenster- oder Türkonstruktionen eingesetzt werden. Die bezüglich der einzelnen Ausführungen beschriebenen Merkmale sind auch beliebig mit den anderen Ausführungen innerhalb des Umfangs der beigefügten Ansprüche kombinierbar.

### Bezugszeichenliste

- 1: Tragprofil
- 2: Fassadenelement
- 3: Halteprofil
- 4: Innendichtung
- 5: Außendichtung
- 6: Befestigungselement
- 7: Vorderseite
- 8: Mittel steg
- 9: Schraubkanal
- 10: Halteelement
- 11: Nut
- 12: Aufnahmekanal
- 13: Abdeckleiste
- 14: Abstandshalter
- 15: Glasscheibe
- 16: Dämmelement
- 17: Falzraum
- 18: Hohlraum
- 19: Seitenfläche
- 20: Vertiefung
- 21: Belüftungskammer
- 22: Steg
- 23: Durchlass
- 24: Innere Stirnwand
- 25: Durchgang
- 26: Ausnehmung

## Patentansprüche

1. Dämmelement (16) für eine Fassaden-, Fenster- oder Türkonstruktion, das an seinen Seitenflächen (19) Vertiefungen (20) zur Bildung von Belüftungskammern (21) enthält und als Dämmblock aus einem einheitlichen Material ausgebildet ist, **dadurch gekennzeichnet, dass** die Vertiefungen (20) über quer durch das Dämmelement (16) und durch mindestens einen Hohlraum (18) im Inneren des Dämmelements (16) verlaufende Durchlässe (23) miteinander verbunden sind, wobei die von der Vertiefung (20) an der einen Seitenfläche (19) in den Hohlraum (18) führenden Teile der Durchlässe (23) mit den von der Vertiefung (20) an der anderen Seitenfläche (19) in den Hohlraum (18) führenden Teilen der Durchlässe (23) entweder fluchten oder gegenüber diesen versetzt sind und wobei das Dämmelement (16) rechtwinklig zu einer inneren Stirnwand (24) und auch rechtwinklig zu den Durchlässen (23) verlaufende Durchgänge (25) enthält.

2. Dämmelement (16) nach Anspruche 1, **dadurch gekennzeichnet, dass** es einen durchgehenden Hohlraum (18) oder mehrere voneinander getrennte Hohlräume (18) enthält.

3. Dämmelement (16) nach Anspruche 1 oder 2, **dadurch gekennzeichnet, dass** die an den beiden Seitenflächen (19) angeordneten Vertiefungen (20) dieselbe Tiefe oder unterschiedliche Tiefen aufweisen.

4. Dämmelement (16) nach einem der Ansprüche 1 bis 3, **dadurch gekennzeichnet, dass** die Durchlässe (23) einen rechteckigen oder runden Querschnitt aufweisen.

5. Dämmelement (16) nach einem der Ansprüche 1 bis 4, **dadurch gekennzeichnet, dass** die Vertiefungen (20) durch Stege (22) voneinander getrennt sind.

6. Fassadenkonstruktion mit einem Tragprofil (1), an dem mindestens ein Fassadenelement (2) mit Hilfe eines Halteprofils (3) über eine Innendichtung (4) und eine äußere Dichtung (5) abgedichtet befestigt ist, wobei an der Innenseite des Halteprofils (3) ein in einen Falzraum (17) ragendes Dämmelement (16) angeordnet ist, **dadurch gekennzeichnet, dass** das Dämmelement (16) nach einem der Ansprüche 1 bis 5 ausgebildet ist.

7. Fassadenkonstruktion nach Anspruch 6, **dadurch gekennzeichnet, dass** die Seitenfläche (19) des Dämmelements (16) von der Stirnfläche des mindestens einen Fassadenelements (2) beabstandet ist.

8. Fassadenkonstruktion nach Anspruch 7, **dadurch gekennzeichnet, dass** durch die Vertiefungen (20) und die Stirnfläche des mindestens einen Fassadenelements (2) mehrere Belüftungskammern (21) begrenzt werden.

## Claims

1. Insulating element (16) for a facade, window or door construction, which contains recesses (20) on its side faces (19) for forming ventilation chambers (21) and is formed as an insulating block of a uniform material, **characterized in that** the recesses (20) are interconnected by means of passages (23) extending transversely through the insulating element (16) and through at least one cavity (18) in the interior of the insulating element (16), wherein the parts of the passages (23) leading from the recess (20) on one side face (19) into the cavity (18) are either aligned with or offset from the parts of the passages (23) leading from the recess (20) on the other side face (19) into the cavity (18), and wherein the insulating element (16) includes passageways (25) extending at right angles to an inner end wall (24) and also at right angles to the passages (23).

2. Insulating element (16) according to claim 1, **characterized in that** it contains a continuous cavity (18) or several cavities (18) separated from each other.

3. Insulating element (16) according to claims 1 or 2, **characterized in that** the recesses (20) arranged on the two side faces (19) have the same depth or different depths.

4. Insulating element (16) according to any one of claims 1 to 3, **characterized in that** the passages (23) have a rectangular or circular cross-section.

5. Insulating element (16) according to one of claims 1 to 4, **characterized in that** the recesses (20) are separated from each other by bars (22).

6. Facade construction having a support profile (1) to which at least one facade element (2) is attached in a sealed manner by means of a retaining profile (3) via an inner seal (4) and an outer seal (5), wherein an insulating element (16) projecting into a rebate space (17) is arranged on the inside of the retaining profile (3), **characterized in that** the insulating element (16) is designed according to one of claims 1 to 5.

7. Facade construction according to claim 6, **characterized in that** the side surface (19) of the insulating element (16) is spaced from the end surface of the at least one facade element (2).

8. Facade structure according to claim 7, **characterized in that** a plurality of ventilation chambers (21) are defined by the recesses (20) and the end face of the at least one facade element (2).

## Revendications

1. Elément isolant (16) pour une construction de façade, de fenêtre ou de porte, qui contient sur ses faces latérales (19) des renfoncements (20) pour former des chambres d'aération (21) et est réalisé en tant que bloc isolant composé d'un matériau uniforme, **caractérisé en ce que** les renfoncements (20) sont reliés les uns aux autres par l'intermédiaire de passages (23) s'étendant de manière transversale à travers l'élément isolant (16) et à travers au moins un espace creux (18) à l'intérieur de l'élément isolant (16), dans lequel les parties, menant depuis le renfoncement (20) sur une face latérale (19) dans l'espace creux (18), des passages (23) sont soit alignées avec les parties, menant du renfoncement (20) sur l'autre face latérale (19) dans l'espace creux (18), des passages (23) soit sont décalées par rapport à celles-ci et dans lequel l'élément isolant (16) contient des couloirs (25) s'étendant à angle droit par rapport à une paroi frontale intérieure (24) et également à angle droit par rapport aux passages (23).

2. Elément isolant (16) selon la revendication 1, **caractérisé en ce qu'**il contient un espace creux (18) traversant ou plusieurs espaces creux (18) séparés les uns des autres.

3. Elément isolant (16) selon la revendication 1 ou 2, **caractérisé en ce que** les renfoncements (20) disposés sur les deux faces latérales (19) présentent la même profondeur ou des profondeurs différentes.

4. Elément isolant (16) selon l'une quelconque des revendications 1 à 3, **caractérisé en ce que** les passages (23) présentent une section transversale rectangulaire ou ronde.

5. Elément isolant (16) selon l'une quelconque des revendications 1 à 4, **caractérisé en ce que** les renfoncements (20) sont séparés les uns des autres par des entretoises (22).

6. Construction de façade avec un profil porteur (1), sur lequel est fixé au moins un élément de façade (2) à l'aide d'un profil de maintien (3) par l'intermédiaire d'un joint d'étanchéité intérieur (4) et d'un joint d'étanchéité extérieur (5), dans laquelle un élément isolant (16) dépassant dans un espace de feuillure (17) est disposé sur le côté intérieur du profil de maintien (3), **caractérisée en ce que** l'élément isolant (16) est réalisé selon l'une quelconque des revendications 1 à 5.

7. Construction de façade selon la revendication 6, **caractérisée en ce que** la face latérale (19) de l'élément isolant (16) est tenue à distance de la face frontale de l'au moins un élément de façade (2).

8. Construction de façade selon la revendication 7, **caractérisée en ce que** plusieurs chambres d'aération (21) sont délimitées par les renfoncements (20) et la face frontale de l'au moins un élément de façade (2).
